# FASCICULE DE BREVET EUROPEEN

(11) **EP 0 921 506 B1**
(45) Date de publication et mention de la délivrance du brevet: **25.06.2003**
(21) Numéro de dépôt: 98490034.0
(22) Date de dépôt: 04.12.1998
(51) Int. Cl.: G08B 21/00

(54) **Dispositif de contrôle de l'accés d'un lieu tel un cabinet d'aisance**
Zugangskontrollvorrichtung für einen Raum wie eine Toilette
Access control device for a room such as a lavatory

(30) Priorité: 08.12.1997 FR 9715727
(43) Date de publication de la demande: 09.06.1999
(73) Titulaire: Robaey, Jacques, 59210 Coudekerque Branche (FR)
(72) Inventeur: Robaey, Jacques, 59210 Coudekerque Branche (FR)
(74) Mandataire: Hennion, Jean-Claude

(56) Documents cités:
- GB-A- 2 324 397
- US-A- 4 606 085
- US-A- 4 896 144
- US-A- 5 202 666
- US-A- 5 610 589
- US-A- 5 625 908
- US-A- 5 812 059

## Description

L'invention se rapporte à un dispositif de contrôle de l'accès d'un lieu tel un cabinet d'aisance.

Classiquement un cabinet d'aisance comprend :
- une cuvette,
- un lave-mains pourvu de son robinet et
- une porte avec sa serrure contrôlant l'accès et la sortie du local.

Des règles strictes d'hygiène sont à respecter en toutes circonstances et, à fortiori, lorsque ces lieux sont connexés à des lieux de production et/ou de préparation de produits alimentaires.

Dans l'industrie agro-alimentaire et, notamment, dans les entreprises de préparation d'aliments, il est en effet nécessaire de mettre en place une politique assurant la propreté et la non prolifération des bactéries, microbes ou autres.

Cette politique impose donc aux employés le port d'une tenue, le nettoyage des chaussures à chaque fois qu'ils pénètrent dans une zone dite protégée etc...

Afin d'améliorer la propreté, les blocs sanitaires qui équipent ces industries sont généralement pourvus à proximité des robinets de système de distribution de produits nettoyants antiseptiques et, également, de moyens techniques limitant la dissémination des microbes.

Classiquement, le robinet comprend ;
- un corps logeant un obturateur et
- un moyen de commande de l'obturateur pour le déplacer entre une position ouverte et une position fermée.

Le moyen de commande de l'obturateur est généralement une simple poignée destinée à être saisie par la main de l'utilisateur.

Dans les hôpitaux, ces poignées sont parfois adaptées pour être manipulées non plus par la main mais par l'avant bras de sorte que le chirurgien après s'être soigneusement lavé les mains peut manoeuvrer le robinet sans que ses mains soient en contact avec la poignée où des microbes ont pu se déposer et proliférer.

Au lieu d'une poignée, la commande peut également se faire par une pédale actionnable par le pied de l'individu.

Ce type de dispositif est largement utilisé dans les cabinets d'aisance des wagons.

On connaît également des robinets dont la manoeuvre de l'obturateur peut se faire sans aucun contact.

A cet effet, ces robinets comprennent :
- un moyen de détection de la présence d'une partie du corps humain à proximité immédiate du robinet et
- un moyen moteur pour commander la manoeuvre de l'obturateur en réponse à la détection de cette partie de corps humain.

Ces moyens de commande sans contact équipent de plus en plus souvent les sanitaires publiques et notamment les urinoirs et évitent ainsi de se souiller les mains.

Ces mesures matérielles s'accompagnent également de recommandations, telles le lavage systématique des mains après tout contact avec un objet souillé ou autre.

Malheureusement, on constate que certains individus ne se lavent pas les mains systématiquement, y compris, après avoir utilisés les urinoirs ou les cuvettes de "WC".

Cela peut poser un grave problème dans les entreprises alimentaires.

On connaît un dispositif de contrôle d'accès (US-A-4.896.144, US-A-5202666, GB-A-2324397 publié le 21 octobre 1998 et US-A-5812099 publié le 22 septembre 1998.) selon lequel, lorsque la personne devant se laver les mains n'actionne pas le robinet du lave-mains, un message est délivré l'invitant à utiliser le lave-mains.

Il ne s'agit cependant que d'une incitation.

Un des résultats que l'invention vise à obtenir est un dispositif du type précité qui remédie à des inconvénients et, à cet effet, l'invention a pour objet un dispositif de contrôle d'accés d'un lieu comprenant :
- un lave-mains pourvu de son robinet et
- une porte contrôlant l'accès du local,
- un moyen de désactivation d'un dispositif associé à l'ouverture non autorisée de la porte en réponse à la manoeuvre du robinet,
ce dispositif de contrôle étant caractérisé en ce qu'il comprend un dispositif de détection, d'une part, du fonctionnement du robinet et, d'autre part, de la présence effective des mains sous le jet d'eau du robinet pendant une durée minimale pour autoriser la désactivation du dispositif associé à l'ouverture non autorisée de la porte.

L'invention sera bien comprise à l'aide de la description ci-après faite à titre d'exemple non limitatif en regard du dessin ci-annexé qui représente schématiquement :
- figure 1 : l'équipement d'un cabinet d'aisance,
- figure 2 : le dispositif de contrôle,
- figure 3 : un local d'aisance.

En se reportant au dessin, on voit que le cabinet 1 d'aisance comprend une cuvette 2 de "WC", un urinoir et un lave-mains 3.

Il comprend, en outre, un dispositif de contrôle de l'accès du lieu.

Une porte avec sa serrure contrôle l'accès au cabinet.

Ce lave-mains est équipé d'un robinet 4.

Classiquement, ce robinet comprend :
- un corps 5 logeant un obturateur 6 et
- un moyen 7 de commande de l'obturateur pour le déplacer entre une position ouverte et une position fermée et
- un moyen 100 de désactivation d'un dispositif 10/30 associé à l'ouverture non autorisée de la porte, tel une sirène qui se met en marche lorsque la porte est franchie sans s'être lavée les mains, en réponse à la manoeuvre du robinet ou d'un système d'affichage.

Selon une caractéristique de l'invention, ce dispositif de contrôle comprend un dispositif 9 de détection, d'une part, du fonctionnement du robinet et, d'autre part, de la présence des mains sous le jet d'eau du robinet.

Il est, en effet, important que l'on vérifie la présence des mains sous le jet d'eau.

Selon une autre caractéristique de l'invention, le dispositif comprend :
- sur la porte, une serrure 8 à déverrouillage électrique et
- un moyen 10 de commande du déverrouillage de la porte en réponse à la détection de l'utilisation du robinet en présence de mains sous le jet d'eau.

La présence des mains sous le jet d'eau doit être effectuée pendant une durée minimale.

Ces éléments constituent le moyen de contrôle de l'accés.

Ainsi, à défaut de se laver les mains, la porte ne peut s'ouvrir ou un message vocable ou lumineux est émis.

Le dispositif 9 de détection comprend un moyen 11 de surveillance par émission réception d'une onde électro-magnétique dans une zone située sous le jet d'eau.

On peut effectuer, par exemple, une détection par effet doppler.

Le robinet comprend un moyen 12 moteur pour la manoeuvre de l'obturateur en réponse à la détection de cette partie de corps humain surveillée.

Un compteur 13 de temps sera prévu sur le système pour obliger à se laver les mains au moins le temps nécessaire et suffisant pour se débarrasser des microbes.

La désactivation de la serrure ou de la sirène ne se réalisera qu'aprés s'être lavé les mains pendant le temps requis qui, par exemple, sera au moins de trente secondes.

De préférence, il est prévu :
- un système 14 de surveillance du fonctionnement de la cuvette et
- associé à ce système de surveillance, un moyen 16 de commande de la fermeture de la serrure, laquelle serrure ne sera déverrouillable qu'à la condition de se laver les mains pendant une durée minimale.

Un système de déverrouillage manuel de la porte est prévu en cas d'incidents.

Dans certains cas, l'entreprise dispose de plusieurs lieux d'aisance groupés dans un local dit d'aisance.

Le local 100 d'aisance comprend :
- une porte 101 dite principale,
- au moins un lave-mains 102 et son robinet 103 et,
- plusieurs lieux 104 d'aisance fermés chacun par une porte dite secondaire.

Dans la majorité des cas, pour garantir que chacun se lavera les mains, selon une caractéristique de l'invention, le dispositif de contrôle de l'accès du local d'aisance comprend :
- sur chaque lave-mains, un dispositif 105 de détection, d'une part, du fonctionnement du robinet et, d'autre part, de la présence effective des mains sous le jet d'eau,
- un moyen 106 d'identification que porte chaque individu,
- dans chaque lieu d'aisance, un dispositif 107 de lecture du moyen d'identification porté par l'individu présent,
- sur chaque lave-mains, un dispositif 108 de lecture du moyen d'identification porté par l'individu en train de se laver les mains,
- sur la porte du local d'aisance, un dispositif 110 de lecture du moyen 106 d'identification porté par l'individu se présentant devant la porte pour sortir et,
- un dispositif 111 de gestion des différentes informations provenant des dispositifs de lecture pour, aprés détection du passage de l'individu dans le lieu d'aisance, du lavage de ses mains et présentation devant la porte du local, autoriser la sortie ou, dans le cas contraire, lui adresser un message de rappel.

La lecture de l'identifiant présent sur le moyen d'identification de l'individu se servant du robinet du lavé-mains n'est validée que lorsque l'individu s'est lavé les mains pendant le temps suffisant.

## Revendications

1. Dispositif de contrôle de l'accés d'un lieu tel un cabinet d'aisance comprenant :
- un lave-mains (3) pourvu de son robinet et
- une porte contrôlant l'accès du local, et
- un moyen (100) de désactivation d'un dispositif (10/30) associé à l'ouverture non autorisée de la porte, en réponse à la manoeuvre du robinet,
ce dispositif étant **CARACTERISE en ce qu'**il comprend :
- un dispositif (9) de détection, d'une part, du fonctionnement du robinet et, d'autre part, de la présence effective des mains sous le jet d'eau du robinet pendant une durée minimale pour autoriser la désactivation du dispositif (10/30) associé à l'ouverture non autorisée de la porte.

2. Dispositif selon la revendication 1 **caractérisé en ce qu'**il comprend :
- sur la porte, une serrure (8) à déverrouillage électrique, et
- un moyen (10) de commande du déverrouillage de la porte en réponse à la détection de l'utilisation du robinet en présence de mains sous le jet d'eau et ce, pendant une durée minimale.

3. Dispositif selon la revendication 1 **caractérisé en ce que** le dispositif (9) de détection comprend un moyen (11) de surveillance par émission réception d'une onde électro-magnétique dans une zone située sous le jet d'eau.

4. Dispositif selon la revendication 1 **caractérisé en ce que** le robinet comprend un moyen (12) moteur pour la manoeuvre de l'obturateur en réponse à la détection de la partie de corps humain surveillée.

5. Dispositif selon la revendication 1 **caractérisé en ce qu'**un compteur (13) de temps est prévu sur le système pour obliger à se laver les mains au moins le temps nécessaire et suffisant pour se débarrasser des microbes.

6. Dispositif selon la revendication 1 **caractérisé en ce qu'**il comprend :
- un système (14) de surveillance du fonctionnement d'une cuvette et
- associé à ce système de surveillance, un moyen (16) de commande de la fermeture de la serrure, laquelle serrure ne sera déverrouillable qu'à la condition de se laver les mains pendant une durée minimale.

7. Dispositif selon la revendication 1 **caractérisé en ce qu'**il comprend un système de déverrouillage manuel de la porte en cas d'incidents.

8. Dispositif de contrôle de l'accés d'un local (100) d'aisance comprenant :
- une porte (101) dite principale,
- au moins un lave-mains (102) et son robinet (103) et,
- plusieurs lieux (104) d'aisance fermés chacun par une porte dite secondaire,
- sur chaque lave-mains, un dispositif (105) de détection, d'une part, du fonctionnement du robinet et, d'autre part, de la présence effective des mains sous le jet d'eau pendant une durée minimale,
- un moyen (106) d'identification que porte chaque individu,
- dans chaque lieu d'aisance, un dispositif (107) de lecture du moyen d'identification porté par l'individu présent,
- sur chaque lave-mains, un dispositif (108) de lecture du moyen d'identification porté par l'individu en train de se laver les mains,
- sur la porte du local d'aisance, un dispositif (110) de lecture du moyen (106) d'identification porté par l'individu se présentant devant la porte pour sortir et,
- un dispositif (111) de gestion des différentes informations provenant des dispositifs de lecture pour, aprés détection du passage de l'individu dans le lieu d'aisance, du lavage de ses mains et présentation devant la porte du local, autoriser la sortie ou lui adresser un message de rappel.

## Patentansprüche

1. Vorrichtung zur Kontrolle des Zugangs zu einer Örtlichkeit wie beispielsweise einem Toilettenraum, welche folgendes aufweist:
- ein Waschbecken (3) mit zugehörigem Wasserhahn, und
- eine Tür, welche den Zugang zu der Örtlichkeit kontrolliert, sowie
- eine Einrichtung (100) zum Deaktivieren einer Vorrichtung (10/30), welche einer nicht zulässigen Öffnung der Tür zugeordnet ist, im Ansprechen auf die Betätigung des Wasserhahns,
**dadurch GEKENNZEICHNET, dass** sie folgendes umfasst:
- zum einen eine Vorrichtung (9) zum Erfassen des Betriebs des Wasserhahns und zum anderen die tatsächliche Präsenz der Hände unter dem aus dem Wasserhahn kommenden Wasserstrahl während einer Mindestdauer, um die Deaktivierung der Vorrichtung (10/30) freizugeben, welche der nicht zulässigen Öffnung der Tür zugeordnet ist.

2. Vorrichtung nach Anspruch 1, **dadurch gekennzeichnet, dass** sie folgendes aufweist:
- an der Tür eine Schlosseinrichtung (8) zur elektrischen Entriegelung, und
- eine Einrichtung (10) zum Steuern der Entriegelung der Tür im Ansprechen auf die Erfassung der Benutzung des Wasserhahns unter Präsenz der Hände unter dem Wasserstrahl, und zwar über eine Mindestdauer.

3. Vorrichtung nach Anspruch 1, **dadurch gekennzeichnet, dass** die Vorrichtung (9) zur Erfassung eine Einrichtung (11) zur Überwachung aufweist, die den Empfang einer elektromagnetischen Welle in einem Bereich unter dem Wasserstrahl aussendet.

4. Vorrichtung nach Anspruch 1, **dadurch gekennzeichnet, dass** der Wasserhahn eine Antriebseinrichtung (12) für die Betätigung des Verschlussteils im Ansprechen auf die Erfassung des überwachten Körperteils eines Menschen aufweist.

5. Vorrichtung nach Anspruch 1, **dadurch gekennzeichnet, dass** ein Zeitmesser (13) in dem System vorgesehen ist, der dazu zwingt, dass die Hände mindestens über einen Zeitraum gewaschen werden, der notwendig und ausreichend ist, um sie Mikroben zu befreien.

6. Vorrichtung nach Anspruch 1, **dadurch gekennzeichnet, dass** sie folgendes aufweist:
- ein System (14) zur Überwachung des Betriebs Gefäßes, und
- eine Einrichtung (16) zum Steuern des Schließens der Schlosseinrichtung, welche diesem Überwachungssystem zugeordnet ist, wobei die Schlosseinrichtung nur unter der Bedingung entriegelbar ist, dass die Hände über eine Mindestdauer gewaschen wurden.

7. Vorrichtung nach Anspruch 1, **dadurch gekennzeichnet, dass** sie ein System zur Entriegelung der Tür von Hand im Notfall aufweist.

8. Vorrichtung zur Kontrolle des Zugangs zu einer Örtlichkeit wie beispielsweise einem Toilettenraum, welche folgendes aufweist:
- eine als Haupttür bezeichnete Tür (101),
- mindestens ein Waschbecken (102) mit zugehörigem Wasserhahn (103), und
- mehrere Örtlichkeiten (104), die jeweils mit einer als Nebentür bezeichneten Tür geschlossen werden,
- an jedem Waschbecken eine Vorrichtung (105), welche zum einen den Betrieb des Wasserhahns und zum anderen die tatsächliche Präsenz der Hände unter dem Wasserstrahl während einer Mindestdauer erfasst,
- ein Mittels (106) zur Identifizierung eines Merkmals, das jede Einzelperson trägt,
- in jedem Toilettenraum eine Vorrichtung (107) zum Ablesen des Identifizierungsmittels, das jede dort anwesende Einzelperson trägt,
- an jedem Wischbetten eine Vorrichtung (108) zum Ablesen des Identifizierungsmittels, das jede dort anwesende Einzelperson trägt, die sich gerade die Hände wäscht,
- an der Tür des Toilettenraums eine Vorrichtung (110) zum Ablesen des Identifizierungsmittels (106), das die Einzelperson trägt, die sich vor die Tür zum Hinausgehen stellt, und
- eine Einrichtung (111) zur Prüfung und Verwaltung der verschiedenen Informationen, die von den Lesevorrichtungen kommen, welche nach der Erfassung des Betretens des Toilettenraums durch die Einzelperson, des Waschens der Hände und des Vortretens vor die Tür zu der Örtlichkeit das Hinausgehen gestattet oder für die Person eine Erinnerungsmeldung anzeigt.

## Claims

1. An access control device for a room such as a toilet including:
- a wash-hand basin (3) provided with a tap and
- a door controlling access to the facilities, and
- a means (100) for deactivating a device (10/30) linked to unauthorised opening of the door, in response to operation of the tap,
this device being **CHARACTERISED in that** it includes:
- a device (9) for detecting, first, the operation of the tap and, second, the actual presence of hands under the jet of water from the tap for a minimum period of time, to authorise deactivation of the device (10/30) linked to unauthorised opening of the door.

2. A device according to claim 1, **characterised in that** it includes:
- on the door, an electrically unlocking lock (8), and
- a means (10) for controlling the unlocking of the door in response to detection of the use of the tap with hands under the jet of water for a minimum period of time.

3. A device according to claim 1, **characterised in that** the detection device (9) includes a monitoring means (11) which operates by the transmission and reception of an electromagnetic wave in an area below the jet of water.

4. A device according to claim 1, **characterised in that** the tap includes a driving means (12) for operation of the shut-off in response to detection of the human body portion monitored.

5. A device according to claim 1, **characterised in that** a timer (13) is provided on the system to require hand-washing to last for at least the time it takes to remove germs.

6. A device according to claim 1, **characterised in that** it includes:
- a system (14) for monitoring the operation of a toilet bowl and
- linked to this monitoring system, a lock closure control means (16), which lock will be unlockable only provided that hands have been washed for a minimum period of time.

7. A device according to claim 1, **characterised in that** it includes a system for manually unlocking the door in the event of problems.

8. An access control device for toilet facilities (100) including:
- a door (101) referred to as the main door,
- at least one wash-hand basin (102) and its tap (103), and
- a plurality of toilet cubicles (104), each closed by a door referred to as secondary,
- on each wash-hand basin, a device (105) for detecting, first, the operation of the tap and, second, the actual presence of hands under the jet of water for a minimum period of time,
- a means (106) of identification worn by each person,
- in each toilet cubicle, a device (107) for reading the means of identification worn by the person present,
- on each wash-hand basin, a device (108) for reading the means of identification worn by the person in the process of washing their hands,
- on the door of the toilet facilities, a device (110) for reading the means (106) of identification worn by the person appearing in front of the door to exit, and
- a device (111) for managing the various items of data from the reading devices so that, after detection of the person going into the toilet cubicle and of their washing their hands, and after they appear in front of the toilet facilities door, their exit is authorised or they are given a reminder.
